# EUROPÄISCHE PATENTSCHRIFT

(11) **EP 4 166 854 B1**
(45) Veröffentlichungstag und Bekanntmachung des Hinweises auf die Patenterteilung: **08.10.2025**
(21) Anmeldenummer: 22202147.9
(22) Anmeldetag: 18.10.2022
(51) Int. Cl.: F24D 3/18, F24D 19/10, F24H 15/12, F24D 19/08

(54) **LÖSLICHKEITSERHÖHUNG VON ALKANEN**
SOLUBILITY ENHANCEMENT OF ALKANES
AUGMENTATION DE LA SOLUBILITÉ D'ALCANES

(30) Priorität: 18.10.2021 DE 102021126948
(43) Veröffentlichungstag der Anmeldung: 19.04.2023
(73) Patentinhaber: Vaillant GmbH, 42859 Remscheid NRW (DE)
(72) Erfinder: Wohlfeil, Arnold, 42799 Leichlingen (DE)
(74) Vertreter: Popp, Carsten

(56) Entgegenhaltungen:
- EP-A1- 3 351 868
- EP-A1- 3 764 001
- EP-A1- 3 882 526

## Beschreibung

Die Erfindung betrifft die Unschädlichmachung kältemittelhaltiger entzündlicher Gase in einem Solekreislauf, im Folgenden als Wärmeträgerfluidkreislauf bezeichnet, eines Wärmepumpensystems.

Einerseits ist bekannt, dass Heizkreisläufe gelegentlich entlüftet werden müssen, da sich Luft im System ansammeln kann. Meist geschieht dies durch Undichtigkeiten an erhöhten Stellen im Heizkreislauf, bei denen eine Undichtigkeit in Verbindung mit Unterdruck zum Ansaugen von Luft in den Wasserkreislauf führt. In manchen Fällen handelt es sich auch um Luft, die in Nachfüllwasser gelöst ist und die bei dessen Erwärmung freigesetzt wird. Dasselbe gilt für Sole-Split-Anlagen, bei denen sich Sole im Heizkreis oder in einer Außenbox oder in einer Erdsonde befindet und auch für Klimaanlagen. Je nachdem, welche Zwecke ein solcher Wärmeträgerfluidkreislauf erfüllen oder welche Umgebungsbedingungen er zu bewältigen hat, sind neben dem eigentlichen Wärmeträger, meistens Wasser, auch Additive dem Wärmeträgerfluidkreislauf hinzugesetzt. Hierbei handelt es sich meist um Frostschutzmittel oder Korrosionsschutzmittel.

Andererseits werden inzwischen in Wärmepumpen und in Kühl- und Gefrieranlagen entzündliche Kältemittel als Arbeitsfluide verwendet, die den Vorteil haben, bei ihrer versehentlichen Freisetzung weder das Klima noch die Ozonschicht zu schädigen. Eine solche versehentliche Freisetzung ist aufgrund deren Brennbarkeit aber möglichst zu vermeiden. In Kältekreisen, in denen solche Arbeitsfluide eingesetzt werden, können solche unbeabsichtigten Freisetzungen über die Wärmeübertrager passieren, die als Verflüssiger und Verdampfer zum Einsatz kommen und die mit dem Wärmeträgerfluidkreislauf, also dem Heizungskreislauf oder Kühlsolekreislauf, über ihre Austauschflächen verbunden sind. Im Unterschied zu herkömmlichen Gasbrennkesseln steht das Arbeitsfluid im Kältekreis unter einem höheren Druck als das Wärmeträgerfluid im Heizkreis oder Kühlsolekreis, es könnte also bei Leckagen leicht in den unter geringerem Druck stehenden Wärmeträgerfluidkreislauf gelangen.

Um dies so weit wie möglich zu verhindern, werden im herkömmlichen Stand der Technik teure doppelwandige Wärmeübertrager verwendet, wie sie beispielsweise in den Patentschriften DE 11 2019 001 344 T5, DE 11 2019 001 350 T5 und DE 11 2019 001 351 T5 für Wärmepumpen beschrieben sind, die das Arbeitsfluid R290 gegen eine Wasser-Propylenglykol-Sole als Wärmeträgerfluid führen. Neben dem hohen Preis führt dieser Einsatz aber zu Effizienzverlusten, da die Materialien, wie beispielsweise etwa Edelstahl, Wärme schlecht leiten und der dünne Luftspalt zwischen den Wärmeübertragerflächen wie eine Isolierung wirkt. Praktisch bedeutet dies, dass höhere Temperaturdifferenzen in den Wärmeübertragern eingestellt werden müssen, was den Wirkungsgrad von Wärmepumpen herabsetzt. Diese doppelwandigen Wärmeübertrager können das Risiko zwar verringern, aber ausschließen können sie es nicht.

Solche gasförmigen Bestandteile, die trotzdem über Leckagen in den Wärmeträgerfluidkreislauf gelangen, könnten zwar mittels Gasabscheidern abgeschieden werden, es verbleiben aber gelöste und sehr feinblasige Gasbestandteile. Diese könnten bei Temperatur- und Druckänderungen Probleme bereiten, indem sie an ungünstigen Stellen im Wärmeträgerfluidkreislauf ausgasen, wenn sich ihre Löslichkeit temperaturbedingt verschlechtert. Dies betrifft vor allem das inzwischen häufig eingesetzte Propan im Kältemittel R290, aber auch Isobutan im Kältemittel R600a, n-Butan in R600, Propylen in R1270 sowie weitere Alkane.

Als Frostschutzmittel wird wässrigen Wärmeträgerfluidkreisläufen bevorzugt Propylenglykol zugesetzt. Dies hat den Vorteil, dass es mit Wasser beliebig mischbar und im Falle von Havarien gegenüber Mensch und Umwelt ungiftig ist. Ein Vorteil dieses Frostschutzmittels ist dabei, dass sich die Löslichkeit von R290 sowie anderen Alkanen erheblich vergrößert. Ebenfalls verwendet wird häufig auch Ethylenglykol. Zur Vermeidung von Korrosion wird üblicherweise ein Korrosionsinhibitor eingesetzt.

Moderne Wärmepumpen können auch umschaltbar zwischen Heizbetrieb und Klimabetrieb ausgelegt werden und außerdem Warmwasser bereiten. Dies erhöht die im System auftretenden Temperaturänderungen noch weiter. Weitere Probleme können sich daraus ergeben, dass viele Wärmepumpen nicht ganzjährig in Betrieb sind, Leckagen aber auch außerhalb des Betriebs auftreten können, etwa wenn sich Sole in einer solarthermischen Anlage zu stark aufheizt.

Es soll daher möglichst verhindert werden, dass das Arbeitsfluid im Wärmeträgerfluid ungelöst vorliegt oder aus der Lösung geht. Dann kann es bei Temperaturschwankungen auch nicht an ungünstigen Stellen ausgasen und beim Mischen mit Luft zündfähige Gemische bilden.

Da Alkane unpolar sind, werden der Heizsole oder dem Heizungswasser unpolare, aber wasserlösliche Stoffe hinzugefügt. Diese führen dazu, dass sich das Lösungsverhalten erheblich verbessert und, wenn sie leckagebedingt aus dem Arbeitsfluidkreislauf in den Wärmeträgerfluidkreislauf gelangen, nicht mehr als Gasblasen abgeschieden werden müssen. Es ist allerdings dafür Sorge zu tragen, dass sich das ausgetretene Arbeitsfluid unter allen Umständen im Wärmeträgerfluid lösen kann.

Die Zugabe der lösungsverbessernden Stoffe soll dabei so unkompliziert erfolgen können wie die Zugabe üblicher Korrosionsinhibitoren, vorzugsweise nur alle paar Jahre im Rahmen von Wartungsarbeiten. Vorzugsweise soll das Lösungsvermögen so gut sein, dass ein Weiterbetrieb nach Reparatur der Leckage ohne Austausch von Wärmeträgerfluid möglich ist.

Beim Hinzufügen lösungsverbessernder Stoffe beachtet der Fachmann mit Blick auf die vorliegenden Verhältnisse bei der Auswahl und Dosierung, dass verhindert wird, dass
- der lösungsverbessernde Stoff mit den übrigen Bestandteilen des Wärmeträgerfluids chemisch reagiert,
- Mischungslücken entstehen, in denen Entmischung auftreten kann,
- sich das Fließverhalten des Wärmeträgerfluids ungünstig verändert, etwa indem es in bestimmten Temperaturbereichen zähflüssig werden kann,
- dass das Leitungssystem korrodiert oder dass der lösungsverbessernde Stoff die antikorrosive Wirkung des zugesetzten Korrosionsschutzmittels herabsetzt,
- dass der Gefrierpunkt eines Gefrierschutzmittels steigt,
- das Wärmeträgerfluid schäumt.

Diese Bedingungen sollen im Folgenden genauer betrachtet werden. Zunächst ist das Lösungsvermögen ohne Zusätze zu betrachten. Reines Wasser löst Alkane bekanntlich sehr schlecht, das Arbeitsfluid R290 - Propan - wird aber bei höheren Drücken und niedriger Temperatur in Wasser vergleichsweise gut gelöst. Kommt auch noch Glykol hinzu, üblich sind als Frostschutzmittel Propylenglykol und Ethylenglykol, steigt die Löslichkeit im Arbeitsfluid weiter an. Das heißt, es bedarf bei Sole weniger weitreichender Maßnahmen als bei einfachem Heizungswasser.

Die Kombination von Propan bzw. R290 als Arbeitsfluid für Kältemaschinen und Propylenglykol als Arbeitsfluid ist bereits gut bekannt. In der Druckschrift "Frank Hillerns, Thermophysikalische Eigenschaften und Korrosionsverhalten von Kälteträgern, DIE KÄLTE Klimatechnik 10/1999" wird das Verhalten solcher Solen sowie möglicher Alternativen ausführlich beschrieben. Als Alternativen werden vor allem Kälteträger auf der Basis organischer Salze auf Acetat- bzw. Formiatbasis vorgestellt. Kälteträger und notwendige Korrosionsinhibitoren dürfen nicht chemisch miteinander reagieren. Die verfügbaren Kältemittelkonzentrate enthalten auch Härtestabilisatoren, Entschäumer und ggf. Farbstoffe. Auch hier sind chemische Reaktionen zu vermeiden. Eine detaillierte Darstellung findet sich hierzu auch in der EP 897 417 B1.

Weitere Verfahren und Vorrichtungen zur Bewältigung der Problematik sind aus der EP 3 764 001 A1 und der EP 3 882 526 A1 bekannt geworden. In der EP 3 764 001 A1 wird ein Bypassstrom eines Wärmeträgerfluids für eine Strahldüse genutzt, um durch die dadurch bewirkte Beschleunigung der Strömung einen Druckabfall zu bewirken, der dazu führt, dass gelöstes Kältemittel gasförmig aus der Flüssigkeit ausgast und abscheidbar wird. In der EP 3 882 526 A1 werden gasförmiges Kältemittel und Luft gemeinsam aus einem Wärmeträgerfluid abgeschieden und danach voneinander mittels einer Membran getrennt. Beide Lehren können zwar gut kombiniert werden, es kann jedoch nicht verhindert werden, dass sich weiteres gelöstes Kältemittel im Wärmeträgerfluid des Sekundärkreislauf befinden könnte und dann unter ungünstigen Bedingungen an einer ungünstigen Stelle im Wärmeträgerkreislauf ausgast.

Die Aufgabe der Erfindung ist daher, zu bewirken, dass sich im Wärmeträgerfluid gasförmige alkanhaltige Arbeitsfluidbestandteile sicher lösen können und im Wärmeträgerfluid gelöst verbleiben. Die Erfindung löst die Aufgabe durch Zusatzmittel im Wärmeträgerfluid in Verbindung mit einem Mischverfahren und einer Mischstation.

Die Erfindung löst die Aufgabe durch ein Zusatzmittel zur Erhöhung der Löslichkeit von in Wärmeträgerfluid gelösten Alkanen, wobei das Wärmeträgerfluid eine Mischung aus Wasser, Frostschutzmittel und Korrosionsinhibitoren ist, wobei das Zusatzmittel mindestens eine wasserlösliche Kohlenwasserstoffverbindung ist.

Insbesondere wird die mittellange, in Wasser lösliche Kohlenwasserstoffverbindung ausgewählt aus einer Gruppe, die gebildet ist aus Alkoholen, Alkansäuren, Fettsäuren, Fetten, Aldehyden und Ketonen. Dies sind vorzugsweise entweder Ethanol oder eine Seife oder eine Zuckerverbindung oder Mischungen daraus. Alternativ kann sie auch eine ionische Flüssigkeit mit mittellangen Ketten sein. Zusätzlich können beschichtete Nanopartikel, an deren Oberfläche Alkane adsorbiert werden beigemischt werden.

Wenn aus einem der Wärmeübertrager, die als Kondensator oder Verdampfer betrieben werden, Arbeitsfluid aus einer Leckage in einen der Wärmeträgerkreisläufe austritt, ist zunächst nicht bekannt, wie groß die Leckage ist und wie sich der zeitliche Verlauf des Austritts entwickeln wird. In vielen Fällen wird man den Arbeitsfluidkreislauf stoppen und das Arbeitsfluid einsperren oder abpumpen können. Die meisten Leckagen sind jedoch so klein, dass sie nicht auffallen. In diesen Fällen löst sich das Arbeitsfluid unproblematisch im erfindungsgemäßen Wärmeträgerfluid und die Anlage kann ohne weitere Maßnahmen bis zur nächsten Routinewartung weiterbetrieben werden.

Anders liegen die Dinge, wenn plötzlich eine größere Leckage auftritt, etwa durch einen großen Riss in einem der Plattenwärmeübertrager, etwa in der Folge von Verschmutzungen oder Spänen aus Montagerückständen, die sich im Wärmeträgerfluid befunden haben. Dann kann es sein, dass für Absperrmaßnahmen im Arbeitsfluidkreislauf nicht genug Zeit ist. Leider weiß man das nicht vorher, daher ist auch für diesen seltenen Fall Vorsorge zu treffen.

Das Problem bei einem größeren Riss und einem schnellen Austritt von Arbeitsfluid besteht darin, dass das Wärmeträgerfluid über weite Strecken vom gasförmigen Arbeitsfluid verdrängt wird, da das Arbeitsfluid üblicherweise unter deutlich höherem Druck steht, als das Wärmeträgerfluid. Diese Verdrängung bewirkt einerseits, dass das Wärmeträgerfluid seine lösende Wirkung nicht entfalten kann und andererseits, dass übliche Fördereinrichtungen wie Hocheffizienz-Umwälzpumpen trockenfallen und beschädigt werden, außerdem aber auch kein Wärmeträgerfluid mehr fördern können, es entstehen sogenannte Gassäcke. Man bekommt die Gassäcke also nicht mehr aus dem Wärmeträgerfluidkreislauf auf ungefährliche Weise wieder heraus, wenn die Strömung zusammenbricht und es würde sich auch nur wenig aus dem alkanhaltigen Gas im Wärmeträgerfluid lösen können.

Um dies zu verhindern, werden eine Mischstation gemäß Anspruch 1 und ein Verfahren gemäß Anspruch 4 vorgesehen. Die Mischstation bewirkt, dass gasförmiges Arbeitsfluid im Wärmeträgerfluid mit einer zum Lösen ausreichenden Menge Wärmeträgerfluid in Kontakt gebracht wird, bevor es in den Solekreislauf gelangen kann.

Hierzu wird vorgesehen, dass die Umwälzpumpen für das Wärmeträgerfluid auf der Zuströmseite des jeweiligen Wärmeübertragers angeordnet werden. Um sicherzustellen, dass bei einem leckagebedingten Austritt das Arbeitsfluid das Wärmeträgerfluid nicht in Gegenrichtung zur vorgesehenen Strömungsrichtung durch die Umwälzpumpe drücken kann und auf diesem Weg in die Umwälzpumpe gelangt, wird die Umwälzpumpe durch eine Rückflusssperre gesichert.

Auf der Abströmseite des jeweiligen Wärmeübertragers wird ein geschlossener Vorratsbehälter für Wärmeträgerfluid angeordnet. Solche Vorratsbehälter werden zur Zwischenspeicherung von Wärmeträgerfluid oft ohnehin verwendet; wenn dies der Fall ist, kann ein solcher Behälter verwendet werden. Er wird ständig während des Betriebs mit Wärmeträgerfluid durchströmt. Im oberen Bereich des Vorratsbehälters ist ein Schwimmer vorgesehen, der im Falle eines Gaseinbruchs durch sein Absinken ein Signal an eine Umwälzpumpe gibt. Diese Umwälzpumpe weist eine Zwangsförderung auf, beispielsweise sind Rootspumpen oder Schlauchpumpen geeignet, und führt einen Umpump durch den Vorratsbehälter durch. Optional wird dabei ein statischer Mischer durchlaufen. Die Zugabe in den Vorratsbehälter kann beispielsweise durch eine Sprühvorrichtung im Kopfbereich des Behälters erfolgen. Sobald der Schwimmer signalisiert, dass sich kein Gasvolumen ungelösten Gases mehr im Vorratsbehälter befindet, kann der Wärmeträgerfluidkreislauf zunächst weiterbetrieben werden, bis der defekte Wärmeübertrager ausgetauscht oder repariert ist.

Für diese Umwälzpumpe mit Zwangsförderung können kleine Dimensionierungen gewählt werden, ebenso für den nachgeschalteten statischen Mischer. Beides kann als Satz zusammen mit dem Schwimmer in den Vorratsbehälter integriert werden. Alternativ ist es auch möglich, dass der Schwimmer lediglich den Wärmeträgerfluidumlauf absperrt, bis im Rahmen einer Reparatur eine Vorrichtung mit Umpump an vorzusehende Anschlüsse des Vorratsbehälters angeschlossen wird.

Fig.1 zeigt ein Verfahrensfließbild mit je einer Mischvorrichtung für jeden Wärmeübertrager. Die Wärmepumpe 1 weist einen linksdrehenden Kreisprozess 2 mit einem Verdichter 3, einem Kondensator 4, einem Entspannungsventil 5 und einem Verdampfer 6 auf. Im Heizbetrieb wird das Wärmeträgerfluid 7 aus dem Kondensator 4 abgezogen und über die Verbindungsleitung 11 in die Mischstation 100 geführt. Dort durchläuft es den Mischbehälter 101, der im Regelfall vollständig mit Wärmeträgerfluid gefüllt ist. Der Schwimmerschalter 102 zeigt in diesem Regelfall an, dass sich kein Gas im oberen Bereich des Mischbehälters befindet oder ansammelt. Sofern sich Spuren von Arbeitsfluid im Wärmeträgerfluid befinden sollten, würden diese im Mischbehälter in Lösung gehen. Das Wärmeträgerfluid kann daher über das Ventil 104 und die Verbindungsleitung 12 als erwärmtes Wärmeträgerfluid dem Heizkreis zugeführt werden. Nach Abgabe der Wärme wird es von der Umwälzpumpe 10 und die Rückflusssperre 9 wieder in den Rücklauf 8 des Kondensators 4 geleitet.

Für den Fall, dass sich jedoch gasförmiges Arbeitsfluid im oberen Bereich des Mischbehälters sammeln sollte, was nur bei einer großen Leckage geschehen kann, löst der Schwimmerschalter 102 ein Signal aus, welches die Umwälzpumpe 105 mit Zwangsförderung in Gang setzt. Außerdem wird aus dem Mischbehälter das Gas-Flüssigkeitsgemisch in den statischen Mischer 103 geleitet und im Ventil 104 wird die Verbindung mit der Umwälzpumpe 105 freigeschaltet, während das Verteilventil 104 den Zufluss in die Verbindungsleitung 12 sperrt. Sobald der Schwimmerschalter 102 anzeigt, dass das gasförmige Arbeitsfluid in Lösung gegangen ist, kann der Weg in den Heizungskreislauf über das Ventil 104 wieder freigeschaltet werden.

Das Absperrventil 13 dient dabei lediglich als Sicherheit und kann während des gesamten Mischvorgangs geschlossen bleiben. Nur in Sonderfällen, wenn sich bereits Gas im Heizungskreislauf befindet, kann das Absperrventil 13 geöffnet werden und es kann eine Rückströmung in die Verbindungsleitung 11 erfolgen mit anschließender Mischung in der Mischstation 100. Das ist vor allem dann sinnvoll, wenn die Mischstation 100 als mobile Station genutzt wird, die erst dann angeschlossen wird, wenn sich aufgrund anderer Anzeichen zeigt, dass sich ungelöstes Arbeitsfluid im Heizungskreis befindet.

Auf der kalten Seite mit dem Verdampfer 6 wird dasselbe Schema in analoger Weise verwendet. Hierbei entspricht die Mischstation 200 der Mischstation 100. Die Umwälzpumpe 16 fördert über die Rückflusssperre 15 Wärmeträgerfluid in den Zufluss 14 des Verdampfers 6, wo das Wärmeträgerfluid über den Abfluss 17 verlässt und über die Verbindungsleitung 18 in die Mischstation 200 geführt. Dort durchläuft es den Mischbehälter 201, der im Regelfall vollständig mit Wärmeträgerfluid gefüllt ist. Der Schwimmerschalter 202 zeigt in diesem Regelfall an, dass sich kein Gas im oberen Bereich des Mischbehälters befindet oder ansammelt. Der statische Mischer 203 entspricht dem statischen Mischer 103, das Verteilventil 204 dem Verteilventil 104, die Umwälzpumpe 205 der Umwälzpumpe 105, jeweils mit Zwangsförderung, die Verbindungsleitung 19 der Verbindungsleitung 12, das Absperrventil 20 dem Absperrventil 13.

### Liste der Bezugszeichen

- 1: Wärmepumpe
- 2: Kreisprozess
- 3: Verdichter
- 4: Kondensator
- 5: Entspannungsventil
- 6: Verdampfer
- 7: Wärmeträgerfluid
- 8: Rücklauf
- 9: Rückflusssperre
- 10: Umwälzpumpe
- 11: Verbindungsleitung
- 12: Verbindungsleitung
- 13: Absperrventil
- 14: Zufluss
- 15: Rückflusssperre
- 16: Umwälzpumpe
- 17: Abfluss
- 18: Verbindungsleitung
- 19: Verbindungsleitung
- 20: Absperrventil
- 100: Mischstation
- 101: Mischbehälter
- 102: Schwimmerschalter
- 103: Statischer Mischer
- 104: Ventil
- 105: Umwälzpumpe
- 200: Mischstation
- 201: Mischbehälter
- 202: Schwimmerschalter
- 203: Statischer Mischer
- 204: Ventil
- 205: Umwälzpumpe

## Patentansprüche

1. Mischstation (100,200) zum Vermischen von alkanhaltigem Gas aus einer Leckage, die in einem Wärmeübertrager einer Wärmepumpe (1) auftritt, wobei
- die Wärmepumpe (1) einen linksdrehenden thermodynamischen Kreisprozess (2) mittels eines alkanhaltigen Arbeitsfluids, welches in einem geschlossenen, hermetisch dichten Arbeitsfluidumlauf geführt wird, aufweist
- ferner mindestens einen Verdichter (3) für Arbeitsfluid, mindestens eine Entspannungseinrichtung (5) für Arbeitsfluid, mindestens zwei Wärmeübertrager (4, 6) für Arbeitsfluid mit jeweils mindestens zwei Anschlüssen (7, 8, 14, 17) für Wärme-überträgerfluide, von denen wenigstens eine an einen Wärmeträgerumlauf mit einem Wärmeträgerfluid und einer Umwälzpumpe (10, 16) angeschlossen ist,
- wobei die Mischstation (100,200) mindestens einen Behälter (101, 201), eine andere Umwälzpumpe (105, 205) und einen statischen Mischer (103, 203) umfasst,
- der Behälter (101, 201) einen Anschluss an den statischen Mischer (103, 203) und die andere Umwälzpumpe (105, 205) aufweist,
- die Umwälzpumpe (10, 16) auf der Zuströmseite des Wärmeübertragers (4, 6) angeordnet ist und zwischen der Umwälzpumpe (10, 16) und dem Wärmeübertrageranschluss (8, 14) eine Rückflusssperre (9, 15) vorgesehen ist, welche ein Rückströmen aus Richtung des Wärmeübertragers (4, 6) verhindert,
- auf der Abströmseite (7, 17) des Wärmeübertragers (4, 6) der Behälter (101, 201) mit Wärmeträgerfluid angeschlossen ist,
**dadurch gekennzeichnet, dass**
- der Behälter (101,201) mit einem Schwimmerschalter (102, 202) im oberen Bereich des Behälters (101, 201) ausgestattet ist,
- die andere Umwälzpumpe (105, 205) mit einer Zwangsförderung ausgestattet ist und eine Rückführleitung zum Behälter (101, 201) aufweist,
- der Behälter (101, 201) oder der statische Mischer (103, 203) oder die andere Umwälzpumpe (105, 205) mit Zwangsförderung mit dem Wärmeträgerumlauf verbunden ist.

2. Mischstation nach Anspruch 1, **dadurch gekennzeichnet, dass** der Behälter (101, 201) mit dem Schwimmerschalter (102, 202), der anderen Umwälzpumpe (105, 205) mit Zwangsförderung und dem statischen Mischer (103, 203) eine bauliche Einheit bildet, die als ganze demontierbar oder zuschaltbar gestaltet ist und im Nebenstrom betrieben werden kann.

3. Mischstation nach einem der Ansprüche 1 oder 2, **dadurch gekennzeichnet, dass** zwischen Wärmeübertrager (4, 6) und Behälter (101, 201) ein Gas-Flüssigkeitsabscheider angeordnet ist, und der gasförmige Anteil entweder durch eine Leitung ins Freie oder in den Anschluss zum Behälter (101, 201) geführt wird.

4. Verfahren zum Lösen von kältemittelhaltigem Gas im Wärmeträgerfluid aus einer Leckage eines Wärmeübertragers (4,6) einer Wärmepumpe (1), **dadurch gekennzeichnet, dass** im Wärmeträgerfluid ein Zusatzmittel zur Erhöhung der Löslichkeit von in Wärmeträgerfluid gelösten Kältemittel zugemischt wird und das Wärmeträgerfluid aus dem Wärmeübertrager (4,6) in eine Mischstation (100,200) entsprechend einem der Ansprüche 1 bis 3 geleitet wird, und das gasförmige Kältemittel solange in dieser Mischstation (100,200) zirkuliert wird, bis sich das Kältemittel vollständig im Wärmeträgerfluid gelöst hat und das Wärmeträgerfluid mit dem gelösten Kältemittel danach in den Wärmeträgerumlauf geleitet wird.

5. Verfahren nach Anspruch 4 wobei die Mischstation (100,200) Anspruch 3 entspricht, **dadurch gekennzeichnet, dass** das Vorhandensein ungelösten gasförmigen Arbeitsfluids mittels des Schwimmerschalters (102, 202) oder des Gas-Flüssigkeitsabscheiders gemessen wird.

6. Verfahren nach einem der Ansprüche 4 oder 5, wobei das Wärmeträgerfluid wässrige Sole mit Zusätzen von Frostschutzmittel und Korrosionsinhibitoren und das Kältemittel ein Paraffin oder ein Olefin oder eine Mischung daraus ist, **dadurch gekennzeichnet, dass** zur Erhöhung der Löslichkeit von in Wärmeträgerfluid gelöstem Kältemittel soviel wasserlösliche Kohlenstoff-Wasserstoff-Sauerstoff-Verbindungen zugemischt werden, dass sich alles in die Sole eingetretene Kältemittel in der Sole löst.

7. Verfahren nach Anspruch 6, **dadurch gekennzeichnet, dass** die zuzumischenden wasserlöslichen Kohlenstoff-Wasserstoff-Sauerstoff-Verbindungen ausgewählt werden aus einer Gruppe, die gebildet ist aus Alkoholen, Alkansäuren, Fettsäuren, Fetten, Aldehyden und Ketonen, jeweils mit Kettenlängen von 2 bis 6 Kohlenstoffatomen.

8. Verfahren nach Anspruch 7, **dadurch gekennzeichnet, dass** die zuzumischende wasserlösliche Kohlenstoff-Wasserstoff-Sauerstoff-Verbindung Ethanol ist.

9. Verfahren nach Anspruch 7, **dadurch gekennzeichnet, dass** die zuzumischende wasserlösliche Kohlenstoff-Wasserstoff-Sauerstoff-Verbindung eine Seife ist.

10. Verfahren nach Anspruch 7, **dadurch gekennzeichnet, dass** die zuzumischende wasserlösliche Kohlenstoff-Wasserstoff-Sauerstoff-Verbindung eine Zuckerverbindung ist.

## Claims

1. A mixing station (100, 200) for mixing alkane-containing gas from a leakage occurring in a heat exchanger of a heat pump (1), wherein
- the heat pump (1) has a counterclockwise thermodynamic cycle (2) by means of an alkane-containing working fluid which is guided in a closed, hermetically sealed working fluid circuit,
- furthermore at least one compressor (3) for working fluid, at least one expansion device (5) for working fluid, at least two heat exchangers (4, 6) for working fluid, each with at least two connections (7, 8, 14, 17) for heat transfer fluids, of which at least one is connected to a heat transfer fluid circuit with a heat transfer fluid and a circulation pump (10, 16),
- wherein the mixing station (100, 200) comprises at least one container (101, 201), another circulation pump (105, 205) and a static mixer (103, 203),
- the tank (101, 201) has a connection to the static mixer (103, 203) and the other circulation pump (105, 205),
- the circulation pump (10, 16) is arranged on the inflow side of the heat exchanger (4, 6) and a backflow preventer (9, 15) is provided between the circulation pump (10, 16) and the heat exchanger connection (8, 14), which prevents backflow from the direction of the heat exchanger (4, 6),
- the container (101, 201) with heat transfer fluid is connected to the outflow side (7, 17) of the heat exchanger (4, 6),
**characterised in that**
- the container (101, 201) is equipped with a float switch (102, 202) in the upper area of the container (101, 201),
- the other circulation pump (105, 205) is equipped with forced delivery and has a return line to the tank (101, 201),
- the tank (101, 201) or the static mixer (103, 203) or the other circulation pump (105, 205) with forced conveying is connected to the heat transfer medium circulation.

2. Mixing station according to claim 1, **characterised in that** the tank (101, 201) forms a structural unit with the float switch (102, 202), the other circulation pump (105, 205) with forced delivery and the static mixer (103, 203), which unit can be dismantled or connected as a whole and can be operated in the bypass flow.

3. Mixing station according to one of claims 1 or 2, **characterised in that** a gas-liquid separator is arranged between the heat exchanger (4, 6) and the container (101, 201), and the gaseous portion is conducted either through a line into the open air or into the connection to the container (101, 201).

4. Method for dissolving refrigerant-containing gas in the heat transfer fluid from a leak in a heat exchanger (4, 6) of a heat pump (1), **characterised in that** an additive for increasing the solubility of refrigerant dissolved in heat transfer fluid is added to the heat transfer fluid and the heat transfer fluid is passed from the heat exchanger (4, 6) into a mixing station (100, 200) according to one of claims 1 to 3, and the gaseous refrigerant is circulated in this mixing station (100, 200) until the refrigerant has completely dissolved in the heat transfer fluid and the heat transfer fluid with the dissolved refrigerant is then fed into the heat transfer fluid circulation.

5. The method according to claim 4, wherein the mixing station (100, 200) corresponds to claim 3, **characterised in that** the presence of undissolved gaseous working fluid is measured by means of the float switch (102, 202) or the gas-liquid separator.

6. Process according to one of claims 4 or 5, wherein the heat transfer fluid is aqueous brine with additives of antifreeze and corrosion inhibitors and the refrigerant is a paraffin or an olefin or a mixture thereof, **characterised in that,** in order to increase the solubility of refrigerant dissolved in heat transfer fluid, so much water-soluble carbon-hydrogen-oxygen compounds are added that all refrigerant entering the brine dissolves in the brine.

7. Process according to claim 6, **characterised in that** the water-soluble carbon-hydrogen-oxygen compounds to be admixed are selected from a group formed from alcohols, alkanoic acids, fatty acids, fats, aldehydes and ketones, each with chain lengths of 2 to 6 carbon atoms.

8. Process according to claim 7, **characterised in that** the water-soluble carbon-hydrogen-oxygen compound to be admixed is ethanol.

9. Process according to claim 7, **characterised in that** the water-soluble carbon-hydrogen-oxygen compound to be admixed is a soap.

10. Process according to claim 7, **characterised in that** the water-soluble carbon-hydrogen-oxygen compound to be admixed is a sugar compound.

## Revendications

1. Station de mélange (100, 200) pour le mélange de gaz contenant des alcanes issus d'une fuite qui survient dans un échangeur de chaleur d'une pompe à chaleur (1), dans laquelle
- la pompe à chaleur (1) présente un processus à cycle thermodynamique (2) tournant à gauche au moyen d'un fluide de travail contenant des alcanes qui est guidé dans un circuit de fluide de travail fermé et hermétiquement étanche,
- de plus au moins un compresseur (3) pour du fluide de travail, au moins un dispositif de détente (5) pour du fluide de travail, au moins deux échangeurs de chaleur (4, 6) pour du fluide de travail avec respectivement au moins deux raccords (7, 8, 14, 17) pour des fluides d'échangeur de chaleur, dont au moins un est raccordé à un circuit d'échangeur de chaleur avec un fluide d'échangeur de chaleur et une pompe de recirculation (10, 16),
- dans lequel la station de mélange (100, 200) comprend au moins un récipient (101, 201), une autre pompe de recirculation (105, 205) et un mélangeur statique (103, 203),
- le récipient (101, 201) présente un raccord au niveau du mélangeur statique (103, 203) et de l'autre pompe de recirculation (105, 205),
- la pompe de recirculation (10, 16) est agencée sur le côté afflux de l'échangeur de chaleur (4, 6), et un clapet antiretour (9, 15) est prévu entre la pompe de recirculation (10, 16) et le raccord d'échangeur de chaleur (8, 14), clapet qui empêche un reflux depuis la direction de l'échangeur de chaleur (4, 6),
- le récipient (101, 201) avec du fluide caloporteur est raccordé sur le côté sortie (7, 17) de l'échangeur de chaleur (4, 6),
**caractérisé en ce que**
- le récipient (101, 201) est équipé d'un interrupteur à flotteur (102 202) dans la zone supérieure du récipient (101, 201),
- l'autre pompe de recirculation (105, 205) est équipée d'un refoulement forcé et présente une conduite de retour vers le récipient (101, 201),
- le récipient (101, 201) ou le mélangeur statique (103, 203) ou l'autre pompe de recirculation (105, 205) avec refoulement forcé est reliée au circuit d'échangeur de chaleur.

2. Station de mélange selon la revendication 1, **caractérisée en ce que** le récipient (101, 201) forme avec l'interrupteur à flotteur (102, 202), l'autre pompe de recirculation (105, 205) avec refoulement forcé et le mélangeur statique (103, 203) une unité structurelle qui est conçue dans l'ensemble de manière démontable ou raccordable et peut fonctionner en flux dérivé.

3. Station de mélange selon l'une quelconque des revendications 1 ou 2, **caractérisée en ce qu'**un séparateur de gaz-liquide est agencé entre l'échangeur de chaleur (4, 6) et le récipient (101, 201), et la part gazeuse est amenée vers l'extérieur par une conduite ou dans le raccord vers le récipient (101, 201).

4. Procédé de dissolution de gaz contenant un réfrigérant dans le fluide caloporteur issu d'une fuite d'un échangeur de chaleur (4, 6) d'une pompe à chaleur (1),
**caractérisé en ce que**
un moyen supplémentaire pour augmenter la solubilité de réfrigérant dissous dans le fluide caloporteur est ajouté dans le fluide caloporteur et le fluide caloporteur est conduit de l'échangeur de chaleur (4, 6) dans une station de mélange (100, 200) selon l'une quelconque des revendications 1 à 3, et le réfrigérant gazeux est circulé dans cette station de mélange (100, 200) jusqu'à ce que le réfrigérant se soit dissous complètement dans le fluide caloporteur et le fluide caloporteur avec le réfrigérant dissous est ensuite guidé dans le circuit d'échangeur de chaleur.

5. Procédé selon la revendication 4, dans lequel la station de mélange (100, 200) correspond à la revendication 3, **caractérisé en ce que** la présence de fluide de travail gazeux non dissous est mesurée au moyen de l'interrupteur à flotteur (102, 202) ou du séparateur de gaz-liquide.

6. Procédé selon l'une quelconque des revendications 4 ou 5, dans lequel le fluide d'échangeur de chaleur est de la saumure aqueuse avec des additifs d'antigel et d'inhibiteurs de corrosion et le réfrigérant est une paraffine ou une oléfine ou un mélange de celles-ci, **caractérisé en ce que**, pour augmenter la solubilité du réfrigérant dissous dans le fluide d'échangeur de chaleur, des composés de carbone-hydrogène-oxygène solubles dans l'eau sont ajoutés en quantité suffisante pour que tout le réfrigérant entré dans la saumure se dissolve dans la saumure.

7. Procédé selon la revendication 6, **caractérisé en ce que** les composés de carbone-hydrogène-oxygène solubles dans l'eau à ajouter sont sélectionnés à partir d'un groupe qui est formé d'alcools, d'acides alcanoïques, d'acides gras, de graisses, d'aldéhydes et de cétones, respectivement avec des longueurs de chaîne de 2 à 6 atomes de carbone.

8. Procédé selon la revendication 7, **caractérisé en ce que** le composé de carbone-hydrogène-oxygène soluble dans l'eau à ajouter est de l'éthanol.

9. Procédé selon la revendication 7, **caractérisé en ce que** le composé de carbone-hydrogène-oxygène soluble dans l'eau à ajouter est un savon.

10. Procédé selon la revendication 7, **caractérisé en ce que** le composé de carbone-hydrogène-oxygène soluble dans l'eau à ajouter est un composé sucré.
